# EUROPÄISCHE PATENTANMELDUNG

(11) **EP 0 834 624 A1**
(43) Veröffentlichungstag der Anmeldung: **08.04.1998**
(21) Anmeldenummer: 96810591.6
(22) Anmeldetag: 06.09.1996
(51) Int. Cl.: E04B 2/86

(54) **Schalungselement für verlorene Schalung**

(71) Anmelder: Bless, Simon, 8890 Flums (CH)
(72) Erfinder: Bless, Simon, 8890 Flums (CH)
(74) Vertreter: Riederer, Conrad A., Dr.

(57) **Zusammenfassung**

Ein vorgefertigtes, als verlorene Schalung dienendes Schalungselement (19) besitzt eine Schalungswand (13) und eine Isolationsplatte (21), welche mittels Verbindungselementen, beispielsweise eine Bewehrung (23), miteinander verbunden sind. Die Isolationsplatte (21) kann in die Bewehrung integriert sein.

## Beschreibung

Die vorliegende Erfindung betrifft ein vorgefertigtes, als verlorene Schalung dienendes Schalungselement mit wenigstens zwei in Abstand voneinander angeordneten Schalungswänden und Mitteln zum Verbinden der beiden Schalungswände.

Vorgefertigte Schalungselemente, welche gleichzeitig als verlorene Schalung dienen, sind in den letzten Jahren vermehrt eingesetzt worden, da durch diese die Bauzeiten wesentlich verkürzt und somit Baukosten eingespart werden können. Bekannte Schalungselemente besitzen zwei in Abstand voneinander angeordnete Schalungswände, welche durch geeignete Verbindungselemente zusammengehalten werden. Die meist aus Holzwerksfoff bestehenden Schalungswände haben den Nachteil, dass diese nur einen sehr geringen, vernachlässigbaren Isolationswert aufweisen. Aussenwände müssen daher nach ihrer Herstellung nachträglich mit einer Isolation versehen werden, um die ortsüblich vorgeschriebenen Isolationswerte zu erreichen.

Die FR-A-73 23 763 offenbart eine verlorene Schalung für eine Betonmauer, deren Schalungswände mittels Halter und einer speziellen Bewehrung zusammengehalten werden. Die Bewehrung besteht aus je zwei parallel und in Abstand zu den Schalungswänden verlaufende Stäben, welche durch senkrechte Verbindungsstäbe verbunden sind. Die Halter besitzen eine Befestigungsplatte und einen von der Befestigungsplatte senkrecht abstehenden Vorsprung, welcher an gegenüberliegenden Kanten jeweils eine Ausnehmung für die Aufnahme der Doppelstäbe besitzt. In der Mitte des Vorsprungs ist ein Schlitz vorgesehen, welcher den Ausnehmungen eine gewisse Elastizität verleiht, sodass die Doppelstäbe in den Ausnehmungen festgeklemmt werden können. Das Zusammensetzen der verlorenen Schalung erfolgt derart, dass zuerst die Halter an der Bewehrung angebracht und dann von aussen mittels Schrauben an den Schalungswänden festgeschraubt werden. Diese Art der Befestigung ist aufwendig und bringt den Nachteil mit sich, dass die zum Rauminneren gewandten Oberflächen der Schalungswände nachträglich bearbeitet werden müssen. Dadurch wird ein wichtiger Vorteil der verlorenen Schalung zunichte gemacht. Nachteilig ist auch, dass zur Herstellung der verlorenen Schalung eine spezielle Bewehrung und spezielle mit der Bewehrung zusammenwirkende Halter nötig sind, wodurch die Quadratmeterpreise der Schalung mit Bewehrung relativ teuer zu stehen kommen.

Heutzutage werden anstelle der Bewehrung spezielle Verbindungsstücke zur Verbindung der Schalungswände eingesetzt. Ein Beispiel eines solchen Verbindungsstückes ist in der EP-A-0 258 205 beschrieben. Dieses Verbindungsstück besteht aus einem U-förmigen Basisteil, dessen Schenkel zwei seitliche Hinterschneidungen aufweisen, und einem Teil mit zwei auseinanderspreizbaren Stegen mit Ausnehmungen, die in die Hinterschneidungen einrastbar sind. Die wenigstens zwei Teile des Verbindungsstücks können mittels eines geeigneten Rasters auf die Schalungswände montiert, und dann die Schalungswände mittels einer geeigneten Vorrichtung miteinander verbunden werden. Ein anderes bekanntes Verbindungsstück aus Kunststoff ist aus der EP-A-0 537 727 bekannt.

Aufgabe der vorliegenden Erfindung ist es, die eingangs erwähnten Nachteile weitgehend zu vermeiden und die Herstellkosten von vorgefertigten Schalungselementen und den Montageaufwand herabzusetzen. Ein weiteres Ziel ist es, einen günstigen Kalter zur Verfügung zu stellen, mit welchem die Schalungswände einer verlorenen Schalung verbunden werden können.

Erfindungsgemäss wird dies durch ein Schalungselement realisiert, bei welchem wenigstens eine Schalungswand durch eine Isolationsplatte gebildet ist. Dies bringt eine bedeutende Verbilligung der Herstellungs- und Baukosten mit sich. Im Vergleich zum bekannten Stand der Technik, welcher zwei gleichartige Schalungswände benötigt, wobei nach der Erstellung einer Aussenwand eine zusätzliche Aussenisolation angebracht werden muss, wird lediglich eine äussere Isolationsplatte und eine innere Schalungswand, z.B. eine Holzwerkstoffplatte, benötigt. Da das Schalungselement bereits eine Isolationsplatte aufweist, erübrigt sich das bisher erforderliche, kostenaufwendige Anbringen einer Aussenisolation nach der Erstellung der Aussenwand.

Der Wärmedurchgangswert (k-Wert) der Isolationsplatte übertrifft denjenigen einer Holzwerkstoffplatte in der Regel um ein Vielfaches. Der k-Wert der Isolationsplatte ist zweckmässigerweise so gewählt, dass die örtlichen Bauvorschriften bezüglich der vorgeschriebenen Isolationswerte eingehalten sind. Als Verbindungsmittel können Verbindungsstücke respektive Distanzhalter vorgesehen sein wie sie beispielsweise aus der EP-A-0 537 727 bekannt sind. Vorzugsweise ist der Wärmedurchgangswert (k-Wert) der Isolationsplatte kleiner als 0.8, vorzugsweise kleiner als 0.5 und besonders bevorzugt kleiner als 0.4. In mitteleuropäischen Ländern sollte eine Aussenwand einen k-Wert von ungefähr 0.3) aufweisen.

In einer bevorzugten Ausführungsform sind die Mittel zum Verbinden der beiden Schalungswände wenigstens teilweise durch eine Bewehrung gebildet. Die Bewehrung kann dabei mit bekannten Mitteln, z.B. Klammern, Schrauben etc., einerseits mit der Isolationsplatte und andererseits mit der Schalungswand verbunden sein. Dies hat den Vorteil, dass auf separate Verbindungsstücke resp. Distanzhalter verzichtet werden kann.

Zweckmässigerweise erfolgt die Verbindung der Isolationsplatte mit der Schalungswand jedoch mittels der Bewehrung und geeigneten Haltern, welche mit der Bewehrung zusammenwirken können. Halter können an der Schalungswand vormontiert und die Bewehrung dann an den Haltern beispielsweise eingehängt oder eingeschnappt werden.

Obwohl verschiedene Arten von Bewehrungen zum Einsatz kommen können, wird vorteilhaft ein räumliches Gitternetz oder sogenannte Filigran-Armierungen eingesetzt. Das Gitternetz kann beispielsweise an die Isolationsplatte geklammert oder an dieser festgeschraubt sein.

Eine besonders vorteilhafte Ausführungsform sieht vor, dass die Isolationsplatte im Gitternetz integriert ist, d.h. Isolationsplatte und Gitternetz bilden eine Baueinheit, die bereits vorgefertigt sein kann. Die Isolationsplatte kann beispielsweise eine Styropor-, eine Mineralfaser-, eine Schaumglas-, oder eine Korkplatte sein. Die Schalungswand kann eine Holz-, eine Holzwerkstoff- oder Spanplatte, oder eine zement- oder gipsgebundene Platte oder dergleichen sein. Schaumglasplatten haben den Vorteil, dass diese sehr hohe Drücke aushalten können.

Vorteilhaft sind die Halter an der inneren Schalungswand angeordnet und die Bewehrung ist form- und/oder kraftschlüssig mit den Haltern verbunden. Besonders geeignete Halter zeichnen sich dadurch aus, dass diese eine Ausnehmung und einen mit der Ausnehmung korrespondierenden Führungsteil besitzen. Der Führungsteil dient als Führungsfläche oder - kante für die Bewehrungsstäbe und erleichtert das Einfahren der Bewehrungsstäbe in die Ausnehmungen. Die Ausnehmungen können eine Verengung aufweisen, um die Stäbe der Bewehrung in der Endlage zu fixieren. Grundsätzlich können solche Halter auch zum Verbinden von herkömmlichen Schalungswänden eingesetzt werden.

Die Halter besitzen vorteilhaft einen Fussteil und einen senkrecht abstehenden Distanzteil. Der Distanzteil sorgt für den notwendigen Abstand der Bewehrung von der Betonoberfläche. Die Halter können zweckmässigerweise U-förmig ausgebildet sein, wobei die Schenkel des U-Teils jeweils eine seitliche Ausnehmung aufweisen. Die Ausnehmungen können sich parallel oder in einem Winkel zum Fussteil erstrecken. Die Schenkel können einen als Anschlag und Führungsteil dienenden Vorsprung aufweisen.

Gegenstand der vorliegenden Erfindung sind auch Aussenwände mit einem erfindungsgemässen Schalungselement.

Nachfolgend wird ein Ausführungsbeispiel der Erfindung unter Bezugnahme auf die Figuren beschrieben. Es zeigt:
- Fig.1: einen Querschnitt durch eine herkömmliche Aussenwand mit verlorener Schalung und einer Aussenisolation;
- Fig.2: einen Querschnitt durch eine Aussenwand mit einem erfindungsgemässen Schalungselement;
- Fig.3: eine perspektivische Ansicht der Aussenwand von Fig.2;
- Fig.4: eine Draufsicht auf eine Eckverbindung von zwei aneinanderstossenden Schalungelementen gemäss Fig. 2;
- Fig.5: eine Zweischalenmauerwerk mit einem Schalungselement gemäss Fig.2;
- Fig.6: eine vorgehängte Fassade mit einem Schalungselement gemäss Fig.2;
- Fig.7: ein erstes Ausführungsbeispiel eines Halters zum Verbinden einer Bewehrung mit einer Schalungswand; und
- Fig.8: ein zweites Ausführungsbeispiel eines Halters.
- Fig.9: verschiedene Ausführungsformen von im Handel erhältlichen räumlichen Gitterträgern.

Figur 1 zeigt eine Aussenwand 11 mit einer aus zwei Schalungswänden, einer inneren Schalungswand 13 und einer äusseren Schalungswand 15, bestehenden verlorenen Schalung. Die äussere Schalungswand 15 ist nach der Herstellung der Aussenwand in herkömmlicher Weise mit einer Aussenisolation 17 versehen worden.

Im Unterschied zu in der Fig.1 gezeigten herkömmlichen Bauweise besitzt die in den Figuren 2 und 3 gezeigte Aussenwand 19 eine innere Schalungswand 13 und eine als äussere Schalungswand dienende Isolationsplatte 21. Die Isolationsplatte 21 und die innere Schalungswand 13 sind durch eine Bewehrung 23 miteinander verbunden. Zur Verbindung der Bewehrung 23 mit der Schalungswand 13 sind Halter 25 vorgesehen. Diese sind an der Schalungswand 13 beispielsweise mittels Schrauben festgeschraubt. Eine Beschreibung von besonders geeigneten Haltern folgt weiter unten (siehe Fig. 7 und 8).

Die Bewehrung 23 besteht in einer bevorzugten Ausführungsform aus einem dreidimensionalen oder räumlichen Gitternetz. Das räumliche Gitternetz ist gebildet aus zwei Gittern 27,29 von sich kreuzenden Stäben, welche durch Diagonalstäbe 31 verbunden sind.

Die gezeigte bevorzugte Ausführungsform zeichnet sich dadurch aus, dass die Isolationsplatte 21 in die Bewehrung 23 integriert ist. Die in einem schrägen Winkel zu den grossen Flächen der Gitternetzes 23 angeordneten Diagonalstäbe 31 durchdringen die Isolationsplatte 21 und dienen somit deren Fixierung.

Räumliche Gitternetze mit integrierter Isolation sind bekannt und im Handel erhältlich. Die Herstellung von solchen Gitternetzen mit integrierter Isolation kann in einem automatischen Prozess erfolgen. Dabei wird ein erstes Gitter auf die Isolationsplatte gelegt und ein zweites Gitter in gleichmässigem Abstand von der Isolationsplatte angeordnet. Anschliessend werden die Diagonalstäbe 31 in einem schrägen Winkel durch die Isolationsplatte gestossen oder geschossen und mit den Gittern verschweisst.

In Figur 4 ist eine mögliche Art der Verbindung von zwei Schalungselementen zur Bildung einer Eckverbindung gezeigt. Die Isolationsplatten 21' und 21'' und teilweise auch die Bewehrung 23 überragen die dazugehörigen inneren Schalungswände 13' und 13'' um ein bestimmtes Mass, sodass die Isolationsplatten 21' und 21'' einen Stoss bilden können.

Die Aussenwände 11,19 besitzen im fertigen Zustand einen Kern aus Beton 33 und aussen einen geeigneten Ueberzug, eine Verkleidung oder einen Vorbau. Auf den in den Figuren 2 bis 4 gezeigten Isolationsplatten ist aussen ein Fertigputz 35 ersichtlich. Die Figur 5 zeigt eine zweischalige Aussenwand 37, wobei die äussere Schale ein Mauerwerk oder eine zweite Betonmauer 39 mit Schalung 41 sein kann. Die in Figur 6 dargestellte Aussenwand 43 besitzt eine vorgehängte, hinterlüftete Fassade 45.

Die in den Figuren 7 und 8 gezeigten Halter 25,25' zur Verbindung der Bewehrung 23 mit der inneren Schalungswand 13 besitzen als gemeinsames Merkmal jeweils eine U-förmige Ausnehmung 47, in welche die Stäbe des Gitters 27 einschieb- oder einhängbar sind. Führungskanten erleichtern dabei das Einführen der Gitterstäbe in die U-förmige Ausnehmung 47. Beim Kalter 25 ist die Führungskante durch einen Vorsprung 55 gebildet, welcher eine Verlängerung der U-förmigen Ausnehmung 47 darstellt. Zum Zusammensetzen eines Schalungselementes wird das Gitternetz mit integrierter Isolationsplatte zunächst auf den Vorsprung 55 gelegt und dann die am Vorsprung 55 anliegenden Stäbe in die Ausnehmung 47 eingeschoben oder eingehängt.

Im Unterschied zum Halter 25 ist der Halter 25' von der Seite gesehen dreieckig. Die U-förmige Ausnehmung 47 ist in der oberen Seitenkante 57 vorgesehen. Das Einhängen der Bewehrung 23 erfolgt wie beim Halter 25' durch eine Relativverschiebung von Bewehrung und Schalungswand, wobei die Kante 57 als Führung dient.

Die Abstandshalter 25,25' sind vorzugsweise aus Metall oder Kunststoff hergestellt. Die Befestigung der Halter 25,25' an der Schalungswand 13 erfolgt vorteilhaft durch Schrauben 59 und/oder Klebemittel. Die Halter 25,25' haben auch den Zweck, die Bewehrung 23 von der Betonoberfläche zu beabstanden.

Fig. 9 zeigt weitere verschiedene Ausführungen von geeigneten, im Handel erhältlichen Gitterträgern, sogenannten Filigran-Armierungen oder auch Fachwerkträgern, welche beispielsweise in Betonfertigteildecken eingesetzt werden und im Rahmen der vorliegenden Erfindung zum Verbinden von Schalungswänden und Isolationsplatten geeignet sind. Die gezeigten Gitterträger sind gleichzeitig Bewehrung für die herzustellende Betonmauer.

Die Filigran-Armierung 60 gemäss Fig. 9a besitzt zwei Untergurte 61 und einen Obergurt 63, welche durch Diagonalstäbe 65 miteinander verbunden sind. Die Armierung 67 von Fig. 9b unterscheidet sich darin, dass je zwei durch Querstege 69 verbundene Untergurte 71 vorgesehen sind. Die Armierung 73 gemäss Fig. 9c hingegen ist untergurtlos ausgeführt.

Die Herstellung des Schalungselements geschieht folgendermassen: Zuerst werden die Schalungswande und die Bewehrung mit integrierter Isolationsplatte entsprechend der Grösse der herzustellenden Wand zugeschnitten. Danach werden die Abstandshalter 25 oder 25' auf die Schalungswand 13 montiert. Die Befestigung geschieht am besten mittels Schrauben 59, kann aber auch durch Kleben oder durch Klammern, Nägel etc. erfolgen. Die Abstände der Halter 25 oder 25' voneinander werden durch einen geeigneten Raster entsprechend den Maschen des Gitters sowie den statischen Anforderungen festgelegt.

Nachdem die Halter montiert sind, wird die Bewehrung an den Haltern eingehängt und durch geeignete Mittel, z.B. Schrauben, Haken, U-Teile oder Klötze, festgestellt.

## Patentansprüche

1. Vorgefertigtes, als verlorene Schalung dienendes Schalungselement mit wenigstens zwei in Abstand voneinander angeordneten Schalungswänden und Mitteln zum Verbinden der beiden Schalungswände, **dadurch gekennzeichnet,** dass wenigstens eine Schalungswand durch eine Isolationsplatte gebildet ist.

2. Schalungselement nach Anspruch 1, dadurch gekennzeichnet, dass der Wärmedurchgangswert (k-Wert) der Isolationsplatte kleiner als 0.8, vorzugsweise kleiner als 0.5 und besonders bevorzugt kleiner als 0.4 ist.

3. Schalungselement nach Anspruch 1 oder 2, dadurch gekennzeichnet, dass die Mittel zum Verbinden der beiden Schalungswände wenigstens teilweise durch eine Bewehrung gebildet sind.

4. Schalungselement nach einem der Ansprüche 1 bis 3, dadurch gekennzeichnet, dass die Mittel zum Verbinden der beiden Schalungswände durch die Bewehrung und Halter, welche mit der Bewehrung zusammenwirken können, gebildet sind.

5. Schalungselement nach Anspruch 3 oder 4, dadurch gekennzeichnet, dass die Bewehrung ein räumliches Gitternetz ist.

6. Schalungselement nach einem der Ansprüch 3 bis 5, dadurch gekennzeichnet, dass die Isolationsplatte in der Bewehrung integriert ist.

7. Schalungselement nach einem der Ansprüche 1 bis 6, dadurch gekennzeichnet, dass die Isolationsplatte eine Styropor-, eine Mineralfaser-, eine Schaumglas-, eine Korkplatte oder dergleichen ist.

8. Schalungselement nach einem der Ansprüche 1 bis 7, dadurch gekennzeichnet, dass die Halter an der inneren Schalungswand angeordnet sind und die Bewehrung form- und/oder kraftschlüssig mit den Haltern verbunden ist.

9. Schalungselement nach Anspruch 8, dadurch gekennzeichnet, dass die Halter wenigstens eine Ausnehmung und einen mit der Ausnehmung korrespondierenden Führungsteil besitzen.

10. Schalungselement nach Anspruch 8 oder 9, dadurch gekennzeichnet, dass die Ausnehmungen eine Verengung aufweisen, um die Stäbe der Bewehrung in der Endlage zu fixieren.

11. Schalungselement nach einem der Ansprüche 8 bis 10, dadurch gekennzeichnet, dass die Halter einen Fussteil und einen senkrecht abstehenden Distanzteil besitzen.

12. Schalungselement nach einem der Ansprüche 8 bis 11, dadurch gekennzeichnet, dass die Halter U-förmig ausgebildet sind, wobei die Schenkel des U-Teils jeweils wenigstens eine seitliche Ausnehmung aufweisen.

13. Schalungselement nach Anspruch 12, dadurch gekennzeichnet, dass die Schenkel einen als Anschlag und Führungsteil dienenden Vorsprung aufweisen.

14. Schalungselement nach einem der Ansprüche 8 bis 13, dadurch gekennzeichnet, dass der Halter aus Metall, z.B. einem Stahlblech, oder Kunststoff gebildet ist.

15. Schalungselement nach einem der Ansprüche 8 bis 15, dadurch gekennzeichnet, dass die Schalungswände Holz-, Holzwerkstoffplatten, Spanplatten, zement- oder gipsgebundene Platten oder dergleichen sind.
